# EUROPÄISCHE PATENTSCHRIFT

(11) **EP 3 409 159 B1**
(45) Veröffentlichungstag und Bekanntmachung des Hinweises auf die Patenterteilung: **29.09.2021**
(21) Anmeldenummer: 18172270.3
(22) Anmeldetag: 15.05.2018
(51) Int. Cl.: A47L 5/24, A47L 9/16, A47L 9/28, A47L 9/10

(54) **EINFACH ENTLEERBARER IN DER HAND GEHALTENEN AKKUBETRIEBENEN STAUBSAUGER**
SIMPLY EMPTIABLE HANDHELD BATTERY DRIVEN VACUUM CLEANER
ASPIRATEUR FONCTIONNANT SUR ACCUMULATEUR, POUVANT ÊTRE VIDÉ FACILEMENT, POUVANT ÊTRE TENU À LA MAIN

(30) Priorität: 31.05.2017 DE 102017209158
(43) Veröffentlichungstag der Anmeldung: 05.12.2018
(73) Patentinhaber: BSH Hausgeräte GmbH, 81739 München (DE)
(72) Erfinder: Back, André, 97653 Bischofsheim (DE); Kastner, Julian, 97616 Bad Neustadt (DE); Ott, Valeria, 97616 Bad Neustadt (DE); Scheler, Christian, 97618 Rödelmaier (DE); Storath, Martin, 97688 Bad Kissingen (DE)

(56) Entgegenhaltungen:
- EP-A1- 2 929 824
- EP-A2- 2 702 913
- WO-A1-2016/095041
- WO-A2-2008/088278
- CN-U- 201 683 850
- DE-U1-202015 105 894
- US-A1- 2006 090 290
- US-A1- 2016 015 229

## Beschreibung

### Gebiet der Erfindung

Die Erfindung betrifft einen in der Hand gehaltenen akkubetriebenen Staubsauger mit einem Fliehkraftabscheider, der eine Abscheideeinrichtung und einen Staubsammelbehälter mit einem Boden aufweist.

### Hintergrund der Erfindung

Die deutsche Offenlegungsschrift DE 10 2004 026 768 A1 betrifft eine Griffanordnung für einen Staubsauger, die einen Wirbelungsstaubsammler umfasst. Die Griffanordnung hat ein Griffrohr mit einem Einlass und einem Auslass, die mit einer Sauganschlussanordnung bzw. einem Staubsaugerkörper fluidverbunden sind. An dem Griffrohr ist ein Griff ausgebildet, und der Wirbelungsstaubsammler steht auf einer Seite des Griffrohres vor, um Staub aus äußerer Luft zentrifugal abzuscheiden, die durch den Einlass des Griffrohres einströmt, und um saubere Luft an den Auslass des Griffrohres abzuführen. Eine unten geschlossene Staubaufnahme für den abgeschiedenen Staub ist mit der Griffanordnung lösbar verbunden.

Aus der internationale Patentveröffentlichung WO 2006/ 026 414 A2 ist Zyklonabscheider für einen Stabsauger bekannt, der ein langgestrecktes Gehäuse und einem Sauglufteinlass, der in einer Ausführung senkrecht zur Symmetrieachse des Zyklonabscheiders verläuft, aufweist. In dem unteren Bereich des langgestreckten Gehäuses ist ein Staubsammelabschnitt vorgesehen. Ein Boden des Gehäuses, der den Staubsammelabschnitt nach unten abschließt, kann geöffnet werden, um den Staubsammelabschnitt zu entleeren. Zu diesem Zweck ist der Boden mit einem Gelenk und einer Öffnungslasche ausgestattet.

Die deutsche Offenlegungsschrift DE 102 58 782 B4 beschreibt eine Staubsammelvorrichtung vom Wirbelungstyp für einen Staubsauger, die neben einem Wirbelungskörper eine Staubsammelaufnahme aufweist. Die Staubsammelaufnahme ist nach unten geschlossen und mit dem Wirbelungskörper zum Abscheiden des Staubes und Schmutzes aus dem Luftwirbel der mit Staub oder Schmutz beladenen Luft und zum Sammeln des abgeschiedenen Staubes und Schmutzes lösbar verbunden.

Aus dem Europäischen Patent EP 2 040 600 B1 ist eine Handreinigungsvorrichtung bekannt, die eine Saugleitung, einen Luftstromgenerator zur Erzeugung eines Luftstroms entlang der Saugleitung und einen mit der Saugleitung in Verbindung stehenden Zyklonabscheider zum Trennen von Schmutz und Staub von dem Luftstrom aufweist. Der Zyklonabscheider ist im unteren Bereich mit einem Staubsammler ausgestattet, dessen Boden eine ringförmige Grundfläche hat. Der Boden kann mittels eines Gelenks und einer Klinke geöffnet werden, um den Staubsammler zu entleeren. Ähnliche Handreinigungsvorrichtungen sind aus den Europäischen Patenten EP 2 043 493 B1 und EP 2 043 492 B1 bekannt.

Die deutsche Offenlegungsschrift DE 10 2012 100 050 A1 offenbart einen Staubsammelbehälter für einen Akkutischsauger. Auf der Oberseite des Staubsaugerbehälters befindet sich eine Entleerungsöffnung und über der Bodenseite des Staubsammelbehälters befindet sich ein Filterelement, das durch eine Öffnung an der Bodenseite in den Staubsaugerbehälter eingeführt werden kann.

Das deutsche Gebrauchsmuster DE 20 2015 105 894 U1 beschreibt einen Handstaubsauger mit einem Zyklonabscheider, in dem zu reinigende Luft um eine Rotationsachse rotiert, mit einem Handgriff, der seitlich neben dem Zyklonabscheider angeordnet ist und mit einem Energiespeicher. Der Energiespeicher ist räumlich zwischen dem Zyklonabscheider und dem Handgriff angeordnet.

Das chinesische Gebrauchsmuster CN 201 683 850 U1 beschreibt einen Handreiniger mit einer Wirbelströmungsanordnung, der zumindest ein hinteres Gehäuseteil und ein am hinteren Gehäuseteil abnehmbar angebrachtes vorderes Gehäuseteil umfasst. Das vordere Gehäuseteil weist einen am vorderen Ende vorgesehenen Lufteinlass und einen mit dem Lufteinlass verbundenen Aufnahmeraum auf. Das vordere Gehäuseteil weist ein Zyklon auf, das in dem Aufnahmeraum angeordnet ist. Das Zyklon ist mit mindestens einer Aussparung versehen, die mit dem Aufnahmeraum in fluidischer Verbindung steht.

Die internationale Patentanmeldung WO 2016/ 095 041 A1 beschreibt eine multimodale Oberflächenreinigungsvorrichtung, welche einen Oberflächenreinigungskopf und einen aufrechten Abschnitt aufweist, der am Oberflächenreinigungskopf zwischen einer Mehrzahl von zurückgelehnten Bodenreinigungspositionen und einer aufrechten Aufbewahrungsposition bewegbar montiert ist. Die multimodale Oberflächenreinigungsvorrichtung umfasst darüber hinaus einen Handstaubsauger, der am aufrechten Abschnitt abnehmbar montiert ist, und eine zusätzliche Schmutzsammelanordnung, die am aufrechten Abschnitt abnehmbar montiert ist, wobei die zusätzliche Schmutzsammelanordnung einen Schmutzsammelbereich und optional ein Motorvorfilter, ein oder mehrere Zyklone und einen Saugmotor umfasst.

### Der Erfindung zugrundeliegende Aufgabe

Der Erfindung liegt die Aufgabe zugrunde, einen verbesserten in der Hand gehaltenen akkubetriebenen Staubsauger mit einem Fliehkraftabscheider, der eine Abscheideeinrichtung und einen Staubsammelbehälter mit einem Boden aufweist, bereitzustellen. Insbesondere soll der Staubsauger Staub, Schmutz und Flüssigkeiten zuverlässig sammeln und einfach entleerbar sein.

### Erfindungsgemäße Lösung

Die Bezugszeichen in sämtlichen Ansprüchen haben keine einschränkende Wirkung, sondern sollen lediglich deren Lesbarkeit verbessern.

Die Lösung der gestellten Aufgabe gelingt durch einen in der Hand gehaltenen akkubetriebenen Staubsauger mit den Merkmalen des Anspruchs 1. Der erfindungsgemäße Staubsauger weist einen Fliehkraftabscheider auf, der eine Abscheideeinrichtung und einen Staubsammelbehälter aufweist. Außerdem ist ein Betätigungselement zum Lösen des Fliehkraftabscheiders vorgesehen, um den Fliehkraftabscheider aus dem Staubsauger entnehmen zu können. Ein Saugstutzen ist für die Zuführung von Saugluft in den Fliehkraftabscheider vorgesehen. Das Betätigungselement zum Lösen des Fliehkraftabscheiders ist entweder an dem Saugstutzen angeordnet oder nicht mehr als 7 cm (Zentimeter) von dem Ende des Saugstutzens, das an den Fliehkraftabscheider angrenzt, beabstandet. Das Betätigungselement ist so ausgebildet, dass es mit einer Hand, die an den Saugstutzen angreift, um den Fliehkraftabscheider zu handhaben, betätigbar ist.

Ein Staubsauger im Sinne der vorliegenden Erfindung ist eine Vorrichtung, die einen Saugluftstrom erzeugen kann, der auf ein Objekt, gewöhnlich eine Fläche, einwirkt, um Partikel, wie beispielsweise Schmutz- oder Staubpartikel, aber auch Flüssigkeiten, von dem Objekt aufzunehmen, in dem sie von dem Saugluftstrom erfasst und mitgerissen (auch als "Ansaugen" bezeichnet) werden. Vorteilhafterweise kann ein Staubsauger so eine Reinigungswirkung erzielen. Der Staubsauger ist in der Regel mit einem Sauggebläse zum Erzeugen des Saugluftstroms ausgestattet, wobei eine Ansaugöffnung des Staubsaugers mit der Ansaugseite des Sauggebläses in Strömungsverbindung steht. Die Ansaugöffnung ist typischerweise so ausgelegt, dass sie über das zu reinigende Objekt geführt werden kann, um die Partikel, zum Beispiel Staub oder Schmutz, anzusaugen. Das Sauggebläse steht in der Regel mit dem Fliehkraftabscheider in Strömungsverbindung. Vom Saugluftstrom aufgenommene Schmutzpartikel können in dem Staubsammelbehälter gesammelt werden.

Im Sinne der vorliegenden Erfindung ist ein "in der Hand gehaltener Staubsauger" ein Staubsauger, der der nicht ausschließlich für den Gebrauch mit einem Saugrohr oder einem Saugschlauch, das oder der einen Sauglufteinlass des Staubsaugers mit einer Bodendüse zur Bodenreinigung verbindet, ausgelegt ist, sondern auch oder sogar ausschließlich für einen Gebrauch ohne ein solches Saugrohr oder einen solchen Saugschlauch ausgelegt ist, zum Beispiel um Möbel zu reinigen. Jedoch umfasst die Gruppe der in der Hand gehaltenen Staubsauger im Sinne der vorliegenden Erfindung auch solche Staubsauger, die zusätzlich zu den vorgenannten Möglichkeiten auch mit einem Saugrohr oder einem Saugschlauch und einer an das Saugrohr oder den Saugschlauch anschließbaren Bodendüse zum Reinigen eines Bodens betrieben werden können. Bei Verwendung eines Saugrohrs bewegt der Benutzer den in der Hand gehaltenen Staubsauger mit dem aufgesteckten Saugrohr und der daran angebrachten Bodendüse über den zu reinigenden Bodenbereich.

Bei einem bevorzugten in der Hand gehaltener Staubsauger sind in vorgesehenem Betrieb mit Saugrohr oder Saugschlauch und einer an das Saugrohr oder den Saugschlauch anschließbaren Bodendüse die Komponenten Motor, Gebläse und Staubabscheidevorrichtung in der oberen Hälfte, besonders vorzugsweise in dem oberen Drittel der Strecke von der Bodendüse zum einem Handgriff des Staubsaugers angeordnet.

Der in der Hand gehaltene Staubsauger ist aufgrund seiner kompakten Abmessungen und seines geringen Gewichts dazu geeignet, bequem in der Hand gehalten und getragen zu werden, und zwar bevorzugt mit nur einer Hand. Besonders vorzugsweise beträgt das Gewicht weniger als 2 kg, besonders vorzugsweise weniger als 1,5 kg, jeweils ohne Akkumulator. Seine bevorzugte Länge vom Handgriff zum Lufteinlass ohne angeschlossenem Saugschlauch oder Saugrohr beträgt weniger als 60 cm, besonders vorzugsweise weniger als 50 cm.

"Akkubetrieben" soll so verstanden werden, dass der Staubsauger mit einem elektrischen Akkumulator ausgestattet ist, mit dem der Staubsauger ohne weitere Stromversorgung betrieben werden kann. Dies schließt nicht aus, dass der Staubsauger zusätzlich oder alternativ auch über eine Stromzuleitung betrieben werden kann, etwa wenn der Akkumulator erschöpft ist, oder während eines Aufladens des Akkumulators. Mit dem Akkumulatorbetrieb ist vorteilhafterweise erreichbar, dass die Bewegungsfreiheit des Staubsaugers nicht mehr durch ein Kabel für die Stromversorgung des Staubsaugers eingeschränkt ist. Der bevorzugte in der Hand gehaltene akkubetriebene Staubsauger ist ein "akkubetriebener Staubsauger regulärer Größe" gemäß dem Entwurf vom Februar 2017 der DIN EN 62885-4.

Die Lösung der erfindungsgemäßen Aufgabe gelingt auch durch einen in der Hand gehaltenen akkubetriebenen Staubsauger mit den Merkmalen des Anspruchs 9. Der Staubsauger weist einen Fliehkraftabscheider auf, der eine Abscheideeinrichtung und einen Staubsammelbehälter aufweist. Außerdem ist ein Betätigungselement zum Lösen des Fliehkraftabscheiders vorgesehen, um den Fliehkraftabscheider aus dem Staubsauger entnehmen zu können. Ein Saugstutzen ist als Sauglufteinlasse für die Zuführung von Saugluft in den Fliehkraftabscheider vorgesehen. Das Betätigungselement zum Lösen des Fliehkraftabscheiders ist entweder an dem Saugstutzen angeordnet oder nicht mehr als 7 cm (Zentimeter) von dem Ende des Saugstutzens, das an den Fliehkraftabscheider angrenzt, beabstandet. Der Saugstutzen hat an mindestens einer Stelle in einem Abstand von weniger als 7 cm von dem Betätigungselement einen Umfang von weniger als 30 cm und das Betätigungselement ragt zumindest im unbetätigten Zustand aus einer äußeren Mantelfläche des Saugstutzens heraus.

Durch das Betätigen des Betätigungselements kann der Fliehkraftabscheider von einem arretierten Zustand, in dem er in dem Staubsauger verankert ist, in einen gelösten Zustand gebracht werden, in dem er aus dem Staubsauger entnehmbar ist. Sie ist vorzugsweise so ausgestaltet, dass sie sich mit einem Finger, zum Beispiel dem Daumen, betätigen lässt, um den Fliehkraftabscheider von dem Staubsauger zu lösen. Der Saugstutzen ist vorteilhafterweise als Handgriff benutzbar, um den Fliehkraftabscheider zu handhaben. Insbesondere kann der Saugstutzen als Handhabe zum Entnehmen des Fliehkraftabscheiders aus dem Staubsauger genutzt werden, wenn der Fliehkraftabscheider von dem Staubsauger gelöst ist.

Mit der Erfindung ist vorteilhafterweise erreichbar, dass das Betätigungselement mit einer Hand, die an den Saugstutzen angreift, um den Fliehkraftabscheider zu handhaben, betätigt werden kann, besonders vorzugsweise mit einem Finger dieser Hand. Mit anderen Worten, dieselbe Hand, die zum Lösen des Fliehkraftabscheiders aus dem Staubsauger mittels des Betätigungselements verwendet wird, kann auch zum Handhaben des gelösten Fliehkraftabscheiders zum Entnehmen derselben aus dem Staubsauger eingesetzt werden. Dies kann ein besonders einfaches Entnehmen des Fliehkraftabscheiders aus dem Staubsauger ermöglichen.

### Bevorzugte Ausgestaltungen der Erfindung

Vorteilhafte Aus- und Weiterbildungen, welche einzeln oder in Kombination miteinander eingesetzt werden können, sind Gegenstand der abhängigen Ansprüche und der nachfolgenden Beschreibung.

Der bevorzugte Fliehkraftabscheider ist in eine allgemeine aufrechte Richtung ausgerichtet. Dies bedeutet, dass ein - vorzugsweise rohrartig ausgebildeter - Teil des Fliehkraftabscheiders, in dem Saugluft in den Fliehkraftabscheider zirkuliert, um Staub aus der Saugluft abzuscheiden, im Wesentlichen senkrecht, das heißt in Schwerkraftrichtung, und nicht etwa horizontal ausgerichtet ist, wenn der Staubsauger beim vorgesehenen Gebrauch in einer Weise gehalten wird, bei der die Saugluft an einem Sauglufteinlass im Wesentlich in horizontaler Richtung in den Staubsauger einströmt. Der Sauglufteinlass wird vorzugsweise durch den Saugstutzen gebildet. Im dieser Definition ist die Ausrichtung durch die Ausrichtung der Achse, um die die Luft zirkuliert, bestimmt. Diese Achse verläuft als im Wesentlichen senkrecht, das heißt in Schwerkraftrichtung.

Vorzugsweise ist der Staubsammelbehälter unter der Abscheideeinrichtung angeordnet und weist einen Boden auf, wobei der Staubsammelbehälter nicht durch ein Öffnen des Bodens des Fliehkraftabscheiders entleerbar ist.

Bezogen auf den Staubsammelbehälter bedeutet "unter der Abscheideeinrichtung angeordnet", dass der Staubsammelbehälter beim vorgesehenen Gebrauch bezogen auf die Richtung der Schwerkraft unter der Abscheideeinrichtung angeordnet ist. Dadurch lässt sich vorteilhafterweise erreichen, dass der Staub sich durch die Schwerkraft in dem Staubsammelbehälter sammelt. Vorzugsweise bildet der Staubsammelbehälter das untere Ende eines Rohrs der Abscheideeinrichtung, wobei die Saugluft vorzugsweise um eine Längsachse dieses Rohrs zirkuliert, besonders vorzugsweise schraubenförmig, um den Staub, den Schmutz und/oder die Flüssigkeit aus der Saugluft abzuscheiden. Hierbei meint "unteres Ende des Rohrs" das Ende des Rohrs, das allgemein in Schwerkraftrichtung weist, im Gegensatz zu dem anderen, allgemein entgegen der Schwerkraftrichtung weisenden Ende.

Im Sinne der vorliegenden Erfindung, ist der Boden der bei vorgesehenem Gebrauch allgemein in Richtung der Schwerkraft weisender Abschluss des Fliehkraftabscheiders. Bei einem bevorzugten Fliehkraftabscheider sammelt sich durch die Abscheideeinrichtung von der Saugluft abgeschiedener Staub, Schmutz und Flüssigkeit in dem Fliehkraftabscheider über dem Boden. In der Regel wird der Boden des Fliehkraftabscheiders durch den Boden des Staubsammelbehälters des Fliehraftabscheiders gebildet.

Dass der Staubsammelbehälter nicht durch Öffnen des Bodens des Fliehkraftabscheiders entleerbar ist, bedeutet, dass der Staubsauger nicht so eingerichtet ist, dass der Boden geöffnet und durch dieses Öffnen Staub, Schmutz oder Flüssigkeit, die sich in dem Staubsammelbehälter gesammelt haben, aus dem Staubsammelbehälter entfernt werden können, etwa dadurch, dass diese aus dem Staubsammelbehälter herausfallen können, wie aus dem Stand der Technik bekannt. Dieser bevorzugten Ausführungsform liegt die Erkenntnis zugrunde, dass bei einem Entleeren durch Öffnen des Bodens, in der Regel über einem Müllbehälter, ein großer Teil des aus dem Staubsammelbehälter herausfallenden Staubs in eine Staubwolke aufgehen kann. Es hat sich gezeigt, dass der Staub dieser Staubwolke von dem Müllbehälter weggetragen werden und sich unerwünschterweise in dessen Umgebung und auf der Kleidung eines Benutzers niederschlagen kann. Ohne an die folgende Erklärung gebunden sein zu wollen, vermuten die Erfinder, dass diese Staubwolke wenigstens zum Teil darauf zurückzuführen ist, dass bei dem Entleeren durch Öffnen des Bodens des Fliehkraftabscheiders eine große Menge Staub nahezu gleichzeitig und ungebremst aus dem Fliehkraftabscheider herausfällt. Durch diese bevorzugte Ausführungsform kann ein solches Herausfallen vermieden werden.

Der bevorzugte in der Hand gehaltene akkubetriebene Staubsauger weist einen Fliehkraftabscheider auf, dessen Staubsammelbehälter nicht durch Öffnen des Bodens des Fliehkraftabscheiders entnehmbar ist. Vorzugsweise ist der Boden des Fliehkraftabscheiders nicht-öffenbar. Mit "nicht-öffenbar" ist gemeint, dass der Boden des Fliehkraftabscheiders bei vorgesehenem Gebrauch nicht geöffnet werden kann und der Fliehkraftabscheider insbesondere keine Mittel aufweist, die für das Öffnen des Bodens vorgesehen sind. Mit anderen Worten: der Fliehkraftabscheider ist bei vorgesehenem Gebrauch ständig bodenseitig verschlossen. Es ist ein erreichbarer Vorteil dieser Ausführung der Erfindung, dass keine Dichtung erforderlich ist, um den Boden des Fliehkraftabscheiders in nichtgeöffneten Zustand abzudichten. Insbesondere kann vermieden werden, dass eine solche Dichtung verschmutzt und Undichtigkeiten hervorruft. Dadurch eignet sich der erfindungsgemäße Staubsauger auch für die Aufnahme von Flüssigkeiten, zum Beispiel wenn der Staubsauger zum Aufsaugen von Wasser oder feuchtem Schmutz eingesetzt wird, weil die Flüssigkeit vorteilhafterweise nicht über Undichtigkeiten entweichen kann.

Besonders vorzugsweise weist der Fliehkraftabscheider keine öffenbare Bodenklappe auf. Durch die Erfindung können vorteilhafterweise Beschädigungen einer solchen Bodenklappe durch unsachgemäßen Gebrauch und Undichtigkeiten vermieden werden. Außerdem kann vermieden werden, dass Staub beim Entleeren zum Beispiel über einem Müllbehälter durch die Bodenklappe in eine unerwünschte Richtung gelenkt wird, wodurch ein Staub des Staubes nicht wie gewünscht in den Müllbehälter, sondern lediglich in die Umgebung des Müllbehälters oder auf die Kleidung des Benutzers gelangt.

Ein bevorzugter Staubsammelbehälter ist auch nicht durch Öffnen eines im Bereich des Staubsammelbehälters angeordneten Teils der Mantelfläche des Fliehkraftabscheiders entleerbar. Dabei ist mit der Mantelfläche die Fläche des Fliehkraftabscheiders gemeint, in dem die Saugluft zum Abscheiden des Staubs rotieren kann und die durch den Boden abgeschlossen wird. Besonders vorzugsweise ist der im Bereich des Staubsammelbehälters angeordnete Teil der Mantelfläche nicht-öffenbar. Mit dieser Ausführung der Erfindung kann vermieden werden, dass sich beim Entleeren über die Mantelfläche des Fliehkraftabscheiders eine unerwünschte Staubwolke bildet. Außerdem können die Notwendigkeit des Abdichtens einer solchen Öffnung sowie das Verschmutzens einer hierzu vorgesehenen Dichtung und daraus resultierende Undichtigkeiten vermieden werden.

Vorzugsweise ist der Fliehkraftabscheider topfförmig ausgebildet. Das heißt, dass er eine Mantelfläche aufweist die im unteren Teil durch eine Bodenfläche abgeschlossen ist, wobei die Bodenfläche nicht notwendigerweise eben verlaufen muss sondern zum Beispiel auch die Form eines Abschnittes eines Ovoids oder die Form einer Halbkugel aufweisen kann. Besonders vorzugsweise ist der Boden jedoch im Wesentlichen flach. Topfförmig bedeutet auch, dass der Fliehkraftabscheider auf der dem Boden gegenüberliegenden Seite der Mantelfläche geöffnet ist. Es ist ein erreichbarer Vorteil dieser Ausführung der Erfindung, dass der Staubsammelbehälter des Fliehkraftabscheiders über diese obere Öffnung entleert werden kann.

In einer bevorzugten Ausführung der Erfindung ist der Staubsammelbehälter zumindest bei einem aus dem Staubsauger entnommenen Zustand durch eine Oberseite des Fliehkraftabscheiders entleerbar. Hierzu weist ein bevorzugter Fliehkraftabscheider eine obere Öffnung auf. Besonders vorzugsweise ist der Staubsammelbehälter in seinem in dem Staubsauger angeordneten Zustand nicht entleerbar, vorzugsweise dadurch, dass ein oder mehrere Teil(e) des Staubsaugers die obere Öffnung des Fliehkraftabscheiders verschießt oder verschließen. Durch diese Ausführung der Erfindung kann vorteilhaft vermieden werden, dass der Staubsammelbehälter versehentlich im Staubsaugbetrieb des Staubsaugers entleert wird.

In einer bevorzugten Ausführung der Erfindung stützt sich der Staubsauger beim vorgesehenen Abstellen auf einer Abstellfläche wenigstens zum Teil mit wenigstens einem Teil des Bodens des Fliehkraftabscheiders ab. Hierbei meint "vorgesehenes Abstellen auf einer Abstellfläche" ein Abstellen speziell auf einer ebenen Abstellfläche, die bezogen auf die Richtung der Schwerkraft horizontal verläuft. "Vorgesehenes Abstellen" meint, dass der Staubsauger auf einer solchen Abstellfläche in der Weise abstellbar ist, dass der Staubsauger sich wenigstens zum Teil mit wenigstens einem Teil des Bodens des Fliehkraftabscheiders abstützt. Mit dieser Ausführung der Erfindung kann vorteilhafterweise erreicht werden, dass andere Teile des Staubsaugers, zum Beispiel der Akkumulator, auch in abgestelltem Zustand einfach zugänglich bleiben, was die Handhabung dieser Teile erleichtern kann. In einer Ausführung der Erfindung stützt sich der Staubsauger sogar vollständig auf dem Teil des Bodens, in einer Ausführung der Erfindung sogar auf dem ganzen Boden des Fliehkraftabscheiders ab.

Ein erfindungsgemäßer Staubsauger weist ein Betätigungselement zum Lösen des Fliehkraftabscheiders auf, um den Fliehkraftabscheider aus dem Staubsauger entnehmen zu können. Auf diese Weise ist erreichbar, dass der Fliehkraftabscheider durch Betätigen des Betätigungselements von einem arretierten Zustand, in dem er in dem Staubsauger befestigt ist, in einen gelösten Zustand gebracht werden kann, in dem der Fliehkraftabscheider aus dem Staubsauger entnehmbar ist. Das Betätigungselement ist zum Beispiel eine Betätigungstaste oder ein Betätigungshebel. Es ist vorzugsweise so ausgestaltet, dass sie sich mit einem Finger, zum Beispiel dem Daumen, betätigen lässt, um den Fliehkraftabscheider von dem Staubsauger zu lösen.

Erfindungsgemäß weist ein in der Hand gehaltener akkubetriebener Staubsauger außerdem einen Saugstutzen für die Zuführung von Saugluft in den Fliehkraftabscheider auf. Der Saugstutzen ist vorzugsweise im Wesentlichen rohrförmig, wobei die Längsachse des Rohrs besonders vorzugsweise im Wesentlichen senkrecht zur Ausrichtung des Fliehkraftabscheiders verläuft. Es ist ein erreichbarer Vorteil der Erfindung, dass der Saugstutzen als Handgriff benutzbar ist, um den Fliehkraftabscheider zu handhaben. Insbesondere kann der Saugstutzen als Handhabe zum Entnehmen des Fliehkraftabscheiders aus dem Staubsauger genutzt werden, wenn der Fliehkraftabscheider von dem Staubsauger gelöst ist.

Es ist besonders bevorzugt, dass das Betätigungselement an dem Saugstutzen angeordnet ist - vorzugsweise nicht mehr als 7 cm, besonders vorzugsweise nicht mehr als 5 cm, besonders vorzugsweise nicht mehr als 3 cm, besonders vorzugsweise nicht mehr als 1 cm von dem Ende des Stutzens, das an dem Fliehkraftabscheider angrenzt. Alternativ kann das Betätigungselement nicht an dem Saugstutzen aber auch nicht mehr als 7 cm, besonders vorzugsweise nicht mehr als 5 cm, besonders vorzugsweise nicht mehr als 3 cm, besonders vorzugsweise nicht mehr als 1 cm von dem Ende des Stutzens, das an dem Fliehkraftabscheider angrenzt, beabstandet angeordnet sein. Mit dieser Ausführung der Erfindung ist vorteilhafterweise erreichbar, dass das Betätigungselement mit einer Hand, die an den Saugstutzen angreift, um den Fliehkraftabscheider zu handhaben, betätigt werden kann, besonders vorzugsweise mit einem Finger dieser Hand. Mit anderen Worten, dieselbe Hand, die zum Lösen des Fliehkraftabscheiders aus dem Staubsauger mittels des Betätigungselements verwendet wird, kann auch zum Handhaben des gelösten Fliehkraftabscheiders zum Entnehmen derselben aus dem Staubsauger eingesetzt werden. Dies kann ein besonders einfaches Entnehmen des Fliehkraftabscheiders aus dem Staubsauger ermöglichen.

Ein bevorzugtes Betätigungselement ist im oberen oder im bei Blick auf den Saugstutzen in Strömungsrichtung linken Bereich des Stutzens angeordnet. Dabei ist mit dem oberen Bereich der Bereich einer oberen Halbschale gemeint, wenn man sich den Saugstutzen entlang seiner Längserstreckung mittig durch eine bei vorgesehenem Betrieb des Staubsaugers im Wesentlichen horizontale Schnittebene in zwei Halbschalen geteilt vorstellt. Mit dem linken Bereich ist der Bereich einer bei Blick auf den Saugstutzen in Strömungsrichtung linken Halbschale des Saugstutzens gemeint, wenn man sich bei vorgesehenem Betrieb des Staubsaugers den Saugstutzen entlang seiner Längserstreckung mittig durch eine gedachte bei einem vorgesehenen Betrieb des Staubsaugers senkrecht verlaufende Schnittebene in zwei Halbschalen geteilt vorstellt. Auf diese Weise kann vorteilhafterweise erreicht werden, dass das Betätigungselement mit dem Daumen einer den Saugstutzen umfassenden Hand betätigt werden kann. Insbesondere kann erreicht werden, dass das Betätigungselement einfach mit dem Daumen einer rechten Hand, die den Saugstutzen umfasst, betätigt werden kann.

In einer bevorzugten Ausführung der Erfindung ist der Saugstutzen auf mittlerer Höhe oder oberhalb der Mitte des entnehmbaren Fliehkraftabscheiders angeordnet. Dabei ist "Mitte" bezogen auf die vertikale Ausrichtung des Fliehkraftabscheiders zu verstehen, also bezogen auf die Längsachse des insofern rohrförmigen Fliehkraftabscheiders. Durch diese Ausführung der Erfindung kann vorteilhafterweise vermieden werden, dass der Fliehkraftabscheider versehentlich während oder nach dem Entnehmen aus dem Staubsauger um die Achse des Saugstutzens gedreht und auf diese Weise ungewollt entleert wird. Besonders vorzugsweise ist der Saugstutzen bezogen auf die Ausrichtung des Fliehkraftabscheiders in vorgesehenem Gebrauch oberhalb des Staubsammelbehälters angeordnet.

Ein bevorzugter Saugstutzen hat an mindestens einer Stelle in einem Abstand von weniger als 7 cm von dem Betätigungselement einen Umfang von weniger als 30 cm. Besonders vorzugsweise hat der Saugstutzen an einer Stelle an einem Abstand von weniger als 5 cm, besonders vorzugsweise weniger als 3 cm, besonders vorzugsweise weniger als 1 cm von dem Betätigungselement einen Umfang von weniger als 25 cm, besonders vorzugsweise weniger als 20 cm. Mit dieser Ausführung der Erfindung ist vorteilhafterweise erreichbar, dass sich der Saugstutzen an einer Stelle, von der aus das Betätigungselement mit einem Finger der Hand leicht zu erreichen ist, bequem umgriffen werden kann.

Die Erfindung umfasst auch Ausführungsformen in denen an dem Fliehkraftabscheider ein Handgriff angeordnet ist, der kein Saugstutzen ist. In einer solchen Ausführung der Erfindung ist das Betätigungselement vorzugsweise an diesem Handgriff - besonders vorzugsweise nicht mehr als 7 cm von dem Ende des Handgriffs, das an den Fliehkraftabscheider angrenzt, beabstandet. Alternativ ist das Betätigungselement nicht an dem Handgriff aber auch nicht mehr als 7 cm von dem Ende des Handgriffs, das an den Fliehkraftabscheider angrenzt, beabstandet angeordnet. Besonders vorzugsweise ist das Betätigungselement nicht mehr als 5 cm, besonders vorzugsweise nicht mehr als 3 cm, besonders vorzugsweise nicht mehr als 1 cm von dem Ende des Handgriffs, das an den Fliehkraftabscheider angrenzt, beabstandet. Mit dieser Ausführung der Erfindung ist vorteilhaft erreichbar, dass das Betätigungselement mit der Hand, besonders vorzugsweise mit einem Finger der Hand, die an dem Handgriff angreift, betätigbar ist.

Vorzugsweise ist das Betätigungselement in Richtung entgegen der Betätigungsrichtung mit einem Federelement beaufschlagt, zum Beispiel einer Schraubenfeder, einer Spiralfeder, einer Blattfeder oder einem komprimierbaren gummielastischen Element. Vorteilhafterweise kann das Federelement die Betätigungseinrichtung in ihrer nicht betätigten Stellung halten oder vorspannen. Insbesondere kann es dazu beitragen, dass der Einsatz auch bei Belastung relativ zu der Staubsaugerhauptbaugruppe in der arretierten Stellung verbleibt und/oder der elektrische Kontakt in diesem Fall nicht gelöst wird.

In einer bevorzugten Ausführung der Erfindung ist das Betätigungselement mit einem Riegel funktionsverbunden. Dabei befindet sich der Riegel im nicht-betätigten Zustand des Betätigungselements in einer Sperrstellung, in der er mit einem Anschlag an der anderen der beiden Baugruppen Staubsaugerhauptbaugruppe und Einsatz derart sperrend zusammenwirkt, dass der Fliehkraftabscheider nicht aus dem Staubsauger entnehmbar ist. Hingegen befindet sich der Riegel im betätigten Zustand des Betätigungselements in einer Öffnungsstellung, in der er nicht mehr sperrend mit dem Anschlag zusammenwirkt, sodass der Fliehkraftabscheider aus dem Staubsauger entnehmbar ist. Der bevorzugte Riegel ist fest mit dem Betätigungselement verbunden. Dies erlaubt eine besonders einfache Konstruktion. Insbesondere können Riegel und Betätigungselement einteilig gebildet werden. Der Riegel kann zum Beispiel ein an dem Betätigungselement angebrachter Vorsprung sein, der den Anschlag hintergreifen kann.

In einer bevorzugten Ausführung der Erfindung ist das Betätigungselement zumindest im ausgeschalteten Zustand des Staubsaugers betätigungsbereit. Damit meint "ausgeschalteter Zustand" den Zustand, in dem das Sauggebläse des Staubsaugers nicht in Betrieb ist. "Betätigungsbereit" meint, dass das Betätigungselement so betätigt werden kann, dass sie den Fliehkraftabscheider löst, um ihm aus dem Staubsauger entnehmen zu können. In einer Ausführung der Erfindung nur im ausgeschalteten Zustand des Staubsaugers betätigbar. Auf diese Weise kann ein versehentliches Entnehmen des Fliehkraftabscheiders aus dem Staubsauger während dessen Betriebs vermieden werden.

Vorzugsweise ist der Fliehkraftabscheider durch eine Kippbewegung des Saugstutzens, besonders vorzugsweise entgegen der vorgesehenen Strömungsrichtung der Saugluft, aus dem Staubsauger entnehmbar. Besonders vorzugsweise findet die Kippbewegung um einen Drehpunkt statt, der auf einer Seite des Fliehkraftabscheiders liegt, der der Seite, an der der Saugstutzen angebracht ist, gegenüberliegt.

Die Kippbewegung findet vorzugsweise um ein lösbares Gelenk statt, das aus einem ersten Kopplungselement, das an dem Fliehkraftabscheider angeordnet ist, und einem mit dem ersten Kopplungselement verbindbaren zweiten Kopplungselement, das an einem anderen Teil des Staubsaugers angeordnet ist, vorzugsweise einem Teil, das eine Motor-Gebläse-Einheit und einen elektrischen Akkumulator zum Antreiben der Motor-Gebläse-Einheit des Staubsaugers umfasst, statt. Vorzugsweise sind diese beiden Kopplungselementelemente so ausgebildet, dass sie bei in dem Staubsauger angeordneten, nicht gekippten Zustand des Fliehkraftabscheiders nicht voneinander getrennt werden können, jedoch durch Kippen des Fliehkraftabscheiders relativ zum dem anderen Teil des Staubsaugers in eine Trennstellung gebracht werden können, in der sie voneinander getrennt werden können, um den Fliehkraftabscheider aus dem Staubsauger zu entnehmen.

Gemäß einer vorteilhaften Ausführungsform der Erfindung umfasst das erste Kopplungselement eine Schale oder einen Zapfen. Eine Achse des Zapfens definiert dabei die Schwenkachse um die der Fliehkraftabscheider gegen den anderen Teil des Staubsaugers schwenkbar gelagert ist. Damit kann ein besonders einfaches und robustes Gelenk gebildet werden, dass ein leichtes Schwenken, Trennen und zusammenführen ermöglicht.

Bei dem bevorzugten Fliehkraftabscheider sind die Abscheideeinrichtung und der Staubsammelbehälter einteilig ausgeführt. Besonders vorzugsweise bilden sie einen gemeinsamen im Wesentlichen rohrförmigen Körper, dessen oberer Teil die Abscheideeinrichtung und dessen unterer Teil den Staubsammelbehälter bilden. Besonders vorzugsweise ist im oberen Teil des Fliehkraftabscheiders ein Filter und/oder ein Tauchrohr vorgesehen, durch den oder das von Staub befreite Luft aus dem Fliehkraftabscheider ausströmen kann.

### Kurzbeschreibung der Zeichnungen

Weitere vorteilhafte Ausgestaltungen werden nachfolgend anhand mehrerer in den Zeichnungen dargestellten Ausführungsbeispielen, auf welche die Erfindung jedoch nicht beschränkt ist, näher beschrieben.

Es zeigen schematisch:
- Figur 1a: einen erfindungsgemäßen Staubsauger in Seitenansicht;
- Figur 1b: den Staubsauger aus Figur 1a in perspektivischer Ansicht von links oben;
- Figur 2: den Staubsauger der vorgenannten Figuren in einem Längsquerschnitt durch eine vertikale Schnittebene mit eingesetzten und in dem Staubsauger verankerten Fliehkraftabscheider;
- Figur 3: die gleiche Querschnittsansicht des Staubsaugers, diesmal jedoch mit gelöster und zur Entnahme gekipptem Fliehkraftabscheider;
- Figur 4: den Fliehkraftabscheider mit Saugstutzen und eingesetztem Filter;
- Figur 5: den Fliehkraftabscheider mit entnommenen Filter; und
- Figur 6: den Fliehkraftabscheider in Entleerstellung über einem Müllbehälter zur Aufnahme des aus dem Fliehkraftabscheider entleerten Staubs.

### Detaillierte Beschreibung von Ausführungen der Erfindung

Bei der nachfolgenden Beschreibung von bevorzugten Ausführungsformen der vorliegenden Erfindung bezeichnen gleiche Bezugszeichen gleiche oder vergleichbare Komponenten.

In den Figuren 1a und 1b ist der erfindungsgemäße Staubsauger 1 von außen dargestellt. Der Staubsauger 1 weist einen Handgriff 2 auf, um in der Hand gehalten werden zu können. Außerdem ist ein entnehmbares elektrisches Akkumulatorpaket 3 vorgesehen, das einen Gebläsemotor 4 (in Figur 2 und 3 dargestellt) einer Motor-Gebläse-Einheit 5 des Staubsaugers 1 mit Strom versorgt. Über einen Pistolenschalter 6 kann der Gebläsemotor 4 ein- und ausgeschaltet werden. Mit einer Boost- oder Turbo-Taste 7 kann der Gebläsemotor 4 vorübergehend mit einer besonders hohen Drehzahl betrieben werden. Unterhalb der Motor-Gebläse-Einheit befindet sich eine Ausblasöffnung 8 für die aus der Motor-Gebläse-Einheit 5 austretende Saugluft.

Außerdem weist der Staubsauger 1 einen allgemein aufrecht ausgerichteten Fliehkraftabscheider 9 auf. Dieser Fliehkraftabscheider 9 ist im Wesentlichen parallel zu dem ebenfalls aufrecht angeordneten Gebläsemotor 4 der Motor-Gebläse-Einheit 5 angeordnet. An dem Fliehkraftabscheider 9, und zwar in dessen oberem Bereich, ist ein Saugstutzen 10 vorgesehen, mit dem Saugluft in den Fliehkraftabscheider 9 eingesogen werden kann. Der Saugstutzen 10 ist im Wesentlichen rohrförmig, wobei die Längsachse dieses Rohrs senkrecht zur Längsachse des Fliehkraftabscheiders 9 verläuft. Am vom Fliehkraftabscheider 9 abgewandten Ende 10 des Saugstutzens können, wenn vom Benutzer gewünscht, verschiedene Aufsatzelemente (nicht dargestellt), z. B. verschiedene Saugdüsen, oder ein Saugrohr angebracht werden.

In den Schnittzeichnungen der Figuren 2 und 3 ist der Fliehkraftabscheider 9 genauer dargestellt. Er ist topfförmig ausgebildet mit einem zylindrischen Mantel 11 und einem geschlossenen mit dem Mantel 11 einstückigen Boden 12. Die Oberseite des Fliehkraftabscheiders 9 ist offen jedoch von der Deckelkomponente des Staubsaugers 1 bedeckt. Durch den verschlossenen mit dem Mantel 11 des Fliehkraftabscheiders 9 einteiligen Boden 12 ist der Boden 12 des Fliehkraftabscheiders 9 nicht-öffenbar, wodurch insbesondere auch ein Entleeren eines Staubsammelbehälters 13 des Fliehkraftabscheiders 9 durch den Boden verhindert wird.

Wie in den Figuren 2 und 3 gut erkennbar, umfasst der Fliehkraftabscheider 9 eine Abscheideeinrichtung 14, die im oberen Teil des Fliehkraftabscheiders 9 angeordnet ist, und den Staubsammelbehälter 13 im unteren Teil. Die Abscheideeinrichtung 14 umfasst neben einem Teil der rohrförmigen Mantelfläche 11 des Fliehkraftabscheiders 9 ein von dieser Mantelfläche umgebenes Filter 15, das aus dem Fliehkraftabscheider 9 entnehmbar ist, um den Staubsammelbehälter 9 zu leeren. Bei eingeschaltetem Gebläsemotor wird Saugluft durch den Saugstutzen in den Fliehkraftabscheider 9 eingesogen, wobei die Saugluft durch ein Umlenkmittel 16, das in den Figuren 2 und 3 ansatzweise von innen und in den Figuren 4 und 6 von außen sichtbar ist, in eine im Wesentlichen zur Mantelfläche 11 tangentialen Richtung umgelenkt wird. Dadurch kreist sie entlang der Mantelfläche 11 des Fliehkraftabscheiders 9 nach unten, wobei durch die Fliehkraft Staub Schmutz und Flüssigkeiten abgeschieden werden kann, die der Schwerkraft folgend in den unteren Teil des Fliehkraftabscheiders 9 fällt, der als Staubsammelbehälter 13 dient. Die auf diese Weise bereits teilweise von Staub befreite Luft gelangt nun durch das Filter 15 des Abscheiders 14, wodurch weitere Staub- und andere Anteile aus der Luft entfernt werden können. In der Regel fallen auch diese Bestandteile der Schwerkraft folgend vom Filter in den Staubsammelbehälter 13 ab. Durch das Filter 15 gelangt die Luft über ein Umlenkrohr 17, das in der Deckelkomponente des Staubsaugers 1 vorliegt, im in die Motor-Gebläse-Einheit 5 des Staubsaugers 1 und wird durch die Ausblasöffnung 8 Staubsaugers 1 ausgeblasen. Wie in den Schnittzeichnungen der Figuren 2 und 3 ebenfalls zu sehen ist, ist der Saugstutzen 10 außerdem mit einer Schutzklappe 18 ausgestattet, die verhindert, dass bei nach unten gekippten Stutzen 10 und ausgeschaltetem Gebläsemotor 4 Staub aus der Staubsammeleinrichtung 13 durch den Saugstutzen 10 zurück nach außen gelangt.

Beim Abstellen des Staubsaugers 1 auf einer ebenen horizontalen Abstellfläche ruht der Staubsauger 1 zum Teil auf dem Boden 12 des Fliehkraftabscheiders und zum Teil auf einem Fuß 19, der unterhalb der Ausblasöffnungen 8 der Motor-Gebläse-Einheit 5 angeordnet ist. Andererseits ruht der Staubsauger 1 insbesondere nicht auf den unterhalb des Griffs 2 angeordneten Akkumulatorpaket 3. Auf diese Weise ist es möglich, dass ein Benutzer den Akkumulator 3 zwecks Auswechselns leicht erreichen kann.

Der Staubsauger 1 weist außerdem ein Betätigungselement 20 auf, mit dem der Fliehkraftabscheider 9 von dem übrigen Staubsauger 1 gelöst werden kann, um ihn aus dem übrigen Staubsauger 1 zu entnehmen. An das Betätigungselement 20 ist ein in Figuren 3 und 4 erkennbarer Riegel 21 angeformt, der sich bei in dem Staubsauger 1 eingesetztem Fliehkraftabscheider 9 und zugleich nicht-betätigten Zustand des Betätigungselements 20 in einer Sperrstellung befindet, in der er mit einem Anschlag an der Deckelkomponente 13 des Staubsaugers 1 derart sperrend zusammenwirkt, dass der Fliehkraftabscheider 9 nicht aus dem Staubsauger 1 entnehmbar ist. Im betätigten Zustand des Betätigungselements 20 befindet sich der Riegel 21 hingegen in einer Öffnungsstellung, in der er nicht mehr sperrend mit dem Anschlag zusammenwirkt, sodass der Fliehkraftabscheider aus dem Staubsauger 1 entnommen werden kann.

Das Betätigungselement 21 ist als Tastschalter ausgebildet, der mit einem Federelement in Form einer Schraubenfeder in der Sperrstellung vorgespannt ist. Wird das Betätigungselement 20 gegen die Kraft des Federelements nach unten bewegt, bewegt sich mit ihr auch der Riegel 21 unter den Anschlag, wodurch der Fliehkraftabscheider 9 frei gegeben wird, um ihn aus dem Staubsauger 1 lösen zu können. Außerdem ist der Riegel 21 mit einer Anlaufschräge ausgestattet, wodurch der Riegel 21 (und mit ihm das Betätigungselement 20) beim Wiedereinsetzen des Fliehkraftabscheider 9 durch die Anlaufschräge gegen die Kraft des Federelements in die Betätigungsrichtung des Betätigungselements 20 bewegt wird, sodass der Riegel 21 unter einer Unterkante des Anschlags hindurch zurück in seine Sperrstellung hier dem Anschlag gelangen kann. Mit gleicher Wirkung kann die Anlaufschräge statt an dem Riegel 21 oder zusätzlich dazu an der Unterkante des Anschlags angeordnet sein.

Das Betätigungselement 20 ist auf der Oberseite des Saugstutzens 10 angeordnet, sodass es mit dem Daumen oder einem anderen Finger der den Saugstutzen 10 umfassenden Hand erreicht werden kann. Wie in Figur 4 gut erkennbar ragt die Taste des Betätigungselements 21 in nicht-betätigter Stellung aus der Ebene des Saugstutzens 10 nach oben heraus. Dadurch lässt sich vermeiden, dass es beim Ergreifen des Saugstutzens 10 versehentlich bereits betätigt wird. Hierzu trägt auch ein Sockel 22 des Betätigungselements (in Figuren 4, 5 und 6 gut erkennbar) bei, der ebenfalls aus der Ebene der Saugstutzenfläche herausragt.

Zum Entnehmen des Fliehkraftabscheiders 9 kann dieser mit einer den Saugstutzen 10 umgreifenden Hand um die Achse eines Gelenks gekippt werden. Das Kippen erfolgt entgegen der vorgesehenen Strömungsrichtung der Saugluft. Das Gelenk und damit auch der Drehpunkt befinden sich auf der dem Saugstutzen 10 gegenüberliegenden Seite des Fliehkraftabscheiders im unteren Bereich des Fliehkraftabscheiders 9 und des Staubsaugers 1.

Das Gelenk besteht aus einem ersten Kopplungselement, das an dem Fliehkraftabscheider 9 angeordnet ist, und einem damit verbindbaren zweiten Kopplungselement, das auf Höhe der Ausblasöffnung 8 des Staubsaugers 1 angrenzend an den Fliehkraftabscheider 9 liegt. Das erste Element ist als Zapfen 23, das zweite als eine Schale 24 in Form einer zylindrischen Nut ausgebildet, in der der Zapfen 23 bei verbundenem Zustand der beiden Kopplungselemente zum Liegen kommt. Bei Kippen wird der Zapfen 23 um seine Längsachse gegenüber der Schale 24 gedreht. In gekipptem Zustand des Fliehkraftabscheiders 9 kann der Zapfen 23 durch Anheben des Zapfens 23 gegenüber der Schale 24 aus der Schale 24 herausgehoben werden, um den Fliehkraftabscheider 9 aus dem Stabsauger 1 zu entnehmen. Im nicht-gekipptem Zustand des Fliehkraftabscheiders 9 ist dies nicht möglich, weil die Deckelkomponente des Staubsaugers 1 ein Anheben des Zapfens 23 relativ zur Schale 24 verhindert.

Zum Entleeren des Staubsammelbehälters 13 wird beim herausgenommenen Fliehkraftabscheider 9 zunächst das Filter 15 entnommen, wie in Figur 5 dargestellt. Dann kann der Fliehkraftabscheider 9 mit der Hand, die ihn am Saugstutzen 10 greift, um die Längsachse des Saugstutzens 10 gedreht werden, sodass der Staub durch die Öffnung des Fliehkraftabscheiders 9 ausgeleert werden kann. Auf diese Weise ist der Staubsammelbehälter 13 einfach entleerbar. Insbesondere kann der Staub vorsichtig in den in Figur 6 ebenfalls dargestellten Mülleimer 25 entleert werden. Das Entleeren lässt sich durch Bestimmen des Winkels, um den der Fliehkraftabscheider 9 um die Längsachse des Saugstutzens 10 gedreht wird, dosieren, um das Bilden einer Staubwolke zu vermieden. Anschließend kann der Fliehkraftabscheider 9 noch gereinigt werden, z. B. mit einem feuchten Tuch. Das Filter 15 kann bei Bedarf ausgetauscht werden.

Anschließend kann das (eventuell neue) Filter 15 wieder in den Fliehkraftabscheider 9 eingesetzt werden, und der Fliehkraftabscheider 9 kann in gekippter Stellung an den anderen Teil des Staubsaugers 1 angesetzt werden, sodass der Zapfen 23 in die Schale 24 eingreift. Jetzt kann der Fliehkraftabscheider 9 wieder in seine nicht-gekippte Stellung bewegt werden, bis der Riegel 21 an der Unterkante des Anschlags vorbei wieder in seine Sperrstellung gelangt ist, sodass der Staubsauger 1 wieder betriebsbereit ist. Der erfindungsgemäße Staubsauger sammelt Staub, Schmutz und Flüssigkeiten zuverlässig und ist einfach entleerbar.

### Bezugszeichenliste

- 1: Staubsauger
- 2: Handgriff
- 3: Akkumulator
- 4: Gebläsemotor
- 5: Motor-Gebläse-Einheit
- 6: Pistolenschalter
- 7: Boost- oder Turbo-Taste
- 8: Ausblasöffnung
- 9: Fliehkraftabscheider
- 10: Saugstutzen
- 11: Mantel
- 12: Boden
- 13: Staubsammelbehälter
- 14: Abscheideeinrichtung
- 15: Filter
- 16: Umlenkmittel
- 17: Umlenkrohr
- 18: Schutzkappe
- 19: Fuß
- 20: Betätigungselement
- 21: Riegel
- 22: Sockel
- 23: Zapfen
- 24: Schale
- 25: Mülleimer

## Patentansprüche

1. In der Hand gehaltener akkubetriebener Staubsauger (1) mit einem Fliehkraftabscheider (9), der eine Abscheideeinrichtung (14) und einen Staubsammelbehälter (13) aufweist, einem Betätigungselement (20) zum Lösen des Fliehkraftabscheiders (9), um ihn aus dem Staubsauger (1) entnehmen zu können, und einem Saugstutzen (10) für die Zuführung von Saugluft in den Fliehkraftabscheider (9), **dadurch gekennzeichnet, dass** das Betätigungselement (20) an dem Saugstutzen (10) angeordnet oder nicht mehr als 7 cm von dem Ende des Saugstutzens (10), das an den Fliehkraftabscheider (9) angrenzt, beabstandet ist, wobei das Betätigungselement (20) so ausgebildet ist, dass es mit einer Hand, die an den Saugstutzen (10) angreift, um den Fliehkraftabscheider (9) zu handhaben, betätigbar ist.

2. In der Hand gehaltener akkubetriebener Staubsauger (1) nach Anspruch 1, **dadurch gekennzeichnet, dass** der Fliehkraftabscheider (9) in eine allgemeine aufrechte Richtung ausgerichtet ist.

3. In der Hand gehaltener akkubetriebener Staubsauger (1) nach Anspruch 1 oder Anspruch 2, **dadurch gekennzeichnet, dass** der Staubsammelbehälter (13) unter der Abscheideeinrichtung (14) angeordnet ist und einen Boden (12) aufweist, wobei der Staubsammelbehälter (13) nicht durch ein Öffnen des Bodens (12) des Fliehkraftabscheiders (9) entleerbar ist.

4. In der Hand gehaltener akkubetriebener Staubsauger (1) nach Anspruch 3, **dadurch gekennzeichnet, dass** der Boden (12) des Fliehkraftabscheiders (9) nicht-öffenbar ist.

5. In der Hand gehaltener akkubetriebener Staubsauger (1) nach Anspruch 3 oder Anspruch 4, **dadurch gekennzeichnet, dass** der Staubsammelbehälter (13) nicht durch Öffnen eines im Bereich des Staubsammelbehälters (13) angeordneten Teils der Mantelfläche (11) des Fliehkraftabscheiders (9) entleerbar ist.

6. In der Hand gehaltener akkubetriebener Staubsauger (1) nach einem der Ansprüche 3 bis 5, **dadurch gekennzeichnet, dass** der Staubsammelbehälter (13) zumindest in einem aus dem Staubsauger (1) entnommenen Zustand durch eine Oberseite des Fliehkraftabscheiders (9) entleerbar ist.

7. In der Hand gehaltener akkubetriebener Staubsauger (1) nach einem der Ansprüche 3 bis 6, **dadurch gekennzeichnet, dass** der Fliehkraftabscheider (9) topfförmig ausgebildet ist.

8. In der Hand gehaltener akkubetriebener Staubsauger (1) nach einem der Ansprüche 3 bis 7, **dadurch gekennzeichnet, dass** der Staubsauger (1) sich beim vorgesehenen Abstellen auf einer Abstellfläche wenigstens zum Teil mit wenigstens einem Teil des Bodens (12) des Fliehkraftabscheiders (9) abstützt.

9. In der Hand gehaltener akkubetriebener Staubsauger (1) nach einem der Ansprüche 1 bis 8
, **dadurch gekennzeichnet, dass** der Saugstutzen (10) an mindestens einer Stelle in einem Abstand von weniger als 7 cm von dem Betätigungselement (20) einen Umfang von weniger als 30 cm hat und wobei das Betätigungselement (20) zumindest im unbetätigten Zustand aus einer äußeren Mantelfläche des Saugstutzens (10) herausragt.

10. In der Hand gehaltener akkubetriebener Staubsauger (1) nach Anspruch 9, **dadurch gekennzeichnet, dass** das Betätigungselement (20) im oberen oder im bei Blick auf den Saugstutzen (10) in Strömungsrichtung linken Bereich des Saugstutzens (10) angeordnet ist.

11. In der Hand gehaltener akkubetriebener Staubsauger (1) nach Anspruch 9 oder Anspruch 10, **dadurch gekennzeichnet, dass** der Saugstutzen (10) auf mittlerer Höhe oder oberhalb der Mitte des entnehmbaren Fliehkraftabscheiders (9) angeordnet ist.

12. In der Hand gehaltener akkubetriebener Staubsauger (1) nach einem der Ansprüche 9 bis 11, **dadurch gekennzeichnet, dass** der Staubsammelbehälter (13) unter der Abscheideeinrichtung (14) angeordnet ist und einen Boden (12) aufweist, wobei der Staubsammelbehälter (13) nicht durch ein Öffnen des Bodens (12) des Fliehkraftabscheiders (9) entleerbar ist.

13. In der Hand gehaltener akkubetriebener Staubsauger (1) nach einem der vorangehenden Ansprüche, **dadurch gekennzeichnet, dass** das Betätigungselement zumindest in ausgeschaltetem Zustand des Staubsaugers (1) betätigungsbereit ist und/oder **dass** der gelöste Fliehkraftabscheider (9) durch eine Kippbewegung des Saugstutzens (10) entgegen der vorgesehenen Strömungsrichtung der Saugluft aus dem Staubsauger (1) entnehmbar ist.

14. In der Hand gehaltener akkubetriebener Staubsauger (1) nach einem der vorangehenden Ansprüche, **dadurch gekennzeichnet, dass** der Staubsammelbehälter (13) unterhalb der Abscheideeinrichtung (14) angeordnet ist.

## Claims

1. Handheld battery-operated vacuum cleaner (1) with a cyclone collector (9), which has a collector facility (14) and a dust collection container (13), an actuation element (20) for releasing the cyclone collector (9), in order to be able to remove it from the vacuum cleaner (1), and a suction nozzle (10) for the supply of suction air into the cyclone collector (9), **characterised in that** the actuation element (20) is arranged on the suction nozzle (10) or is at a distance of no more than 7 cm from the end of the suction nozzle (10) which adjoins the cyclone collector (9), wherein the actuation element (20) is embodied such that it can be actuated by a hand that is engaging on the suction nozzle (10) in order to handle the cyclone collector (9).

2. Handheld battery-operated vacuum cleaner (1) according to claim 1, **characterised in that** the cyclone collector (9) is oriented in a general upright direction.

3. Handheld battery-operated vacuum cleaner (1) according to claim 1 or claim 2, **characterised in that** the dust collection container (13) is arranged below the collector facility (14) and has a bottom (12), wherein the dust collection container (13) cannot be emptied by opening the bottom (12) of the cyclone collector (9).

4. Handheld battery-operated vacuum cleaner (1) according to claim 3, **characterised in that** the bottom (12) of the cyclone collector (9) cannot be opened.

5. Handheld battery-operated vacuum cleaner (1) according to claim 3 or claim 4, **characterised in that** the dust collection container (13) cannot be emptied by opening a part of the peripheral surface (11) of the cyclone collector (9) arranged in the region of the dust collection container (13).

6. Handheld battery-operated vacuum cleaner (1) according to one of claims 3 to 5, **characterised in that** the dust collection container (13), at least in a state in which it is removed from the vacuum cleaner (1), can be emptied by way of an upper side of the cyclone collector (9).

7. Handheld battery-operated vacuum cleaner (1) according to one of claims 3 to 6, **characterised in that** the cyclone collector (9) is embodied in a pot-shaped manner.

8. Handheld battery-operated vacuum cleaner (1) according to one of claims 3 to 7, **characterised in that** the vacuum cleaner (1), when placed on a placement area in the intended manner, at least partially supports itself using at least some of the bottom (12) of the cyclone collector (9).

9. Handheld battery-operated vacuum cleaner (1) according to one of claims 1 to 8, **characterised in that** the suction nozzle (10), at at least one point at a distance of less than 7 cm from the actuation element (20), has a circumference of less than 30 cm and wherein the actuation element (20), at least in the unactuated state, protrudes from an outer peripheral surface of the suction nozzle (10).

10. Handheld battery-operated vacuum cleaner (1) according to claim 9, **characterised in that** the actuation element (20) is arranged in the upper, or, when viewing the suction nozzle (10) in the direction of flow, in the left region of the suction nozzle (10).

11. Handheld battery-operated vacuum cleaner (1) according to claim 9 or claim 10, **characterised in that** the suction nozzle (10) is arranged at mid-height or above the middle of the removable cyclone collector (9).

12. Handheld battery-operated vacuum cleaner (1) according to one of claims 9 to 11, **characterised in that** the dust collection container (13) is arranged below the collector facility (14) and has a bottom (12), wherein the dust collection container (13) cannot be emptied by opening the bottom (12) of the cyclone collector (9).

13. Handheld battery-operated vacuum cleaner (1) according to one of the preceding claims, **characterised in that** the actuation element is ready for actuation at least in the switched-off state of the vacuum cleaner (1) and/or **that** the released cyclone collector (9) can be removed from the vacuum cleaner (1) by way of a tilting movement of the suction nozzle (10) against the intended direction of flow of the suction air.

14. Handheld battery-operated vacuum cleaner (1) according to one of the preceding claims, **characterised in that** the dust collection container (13) is arranged below the collector facility (14).

## Revendications

1. Aspirateur (1) fonctionnant sur accumulateur, pouvant être tenu à la main, avec un séparateur à force centrifuge (9), lequel comprend un dispositif de séparation (14) et un récipient de collecte de poussière (13), un élément d'actionnement (20) pour la libération du séparateur à force centrifuge (9), afin de pouvoir le retirer de l'aspirateur (1), et une tubulure d'aspiration (10) pour l'introduction d'air d'aspiration dans le séparateur à force centrifuge (9), **caractérisé en ce que** l'élément d'actionnement (20) est disposé sur la tubulure d'aspiration (10) ou n'est pas espacé de plus de 7 cm de l'extrémité de la tubulure d'aspiration (10) qui est adjacente au séparateur à force centrifuge (9), dans lequel l'élément d'actionnement (20) est conçu de telle sorte qu'il soit actionnable avec une main qui saisit la tubulure d'aspiration (10), afin de manipuler le séparateur à force centrifuge (9).

2. Aspirateur (1) fonctionnant sur accumulateur, pouvant être tenu à la main, selon la revendication 1, **caractérisé en ce que** le séparateur à force centrifuge (9) est orienté dans une direction globale verticale.

3. Aspirateur (1) fonctionnant sur accumulateur, pouvant être tenu à la main, selon la revendication 1 ou la revendication 2, **caractérisé en ce que** le récipient de collecte de poussière (13) est disposé sous le dispositif de séparation (14) et comprend un fond (12), dans lequel le récipient de collecte de poussière (13) ne peut pas être vidé par une ouverture du fond (12) du séparateur à force centrifuge (9).

4. Aspirateur (1) fonctionnant sur accumulateur, pouvant être tenu à la main, selon la revendication 3, **caractérisé en ce que** le fond (12) du séparateur à force centrifuge (9) ne peut pas être ouvert.

5. Aspirateur (1) fonctionnant sur accumulateur, pouvant être tenu à la main, selon la revendication 3 ou la revendication 4, **caractérisé en ce que** le récipient de collecte de poussière (13) ne peut pas être vidé par ouverture d'une partie, disposée dans la zone du récipient de collecte de poussière (13), de la surface d'enveloppe (11) du séparateur à force centrifuge (9).

6. Aspirateur (1) fonctionnant sur accumulateur, pouvant être tenu à la main, selon l'une des revendications 3 à 5, **caractérisé en ce que** le récipient de collecte de poussière (13) peut être vidé au moins dans un état retiré de l'aspirateur (1) par une face supérieure du séparateur à force centrifuge (9).

7. Aspirateur (1) fonctionnant sur accumulateur, pouvant être tenu à la main, selon l'une des revendications 3 à 6, **caractérisé en ce que** le séparateur à force centrifuge (9) est conçu en forme de pot.

8. Aspirateur (1) fonctionnant sur accumulateur, pouvant être tenu à la main, selon l'une des revendications 3 à 7, **caractérisé en ce que** l'aspirateur (1), lors du repos prévu, s'appuie sur une surface de repos au moins en partie avec au moins une partie du fond (12) du séparateur à force centrifuge (9).

9. Aspirateur (1) fonctionnant sur accumulateur, pouvant être tenu à la main, selon l'une des revendications 1 à 8, **caractérisé en ce que** la tubulure d'aspiration (10) a, en au moins un emplacement à une distance de moins de 7 cm de l'élément d'actionnement (20), une circonférence de moins de 30 cm, et dans lequel l'élément d'actionnement (20), au moins dans l'état non actionné, fait saillie d'une surface d'enveloppe externe de la tubulure d'aspiration (10).

10. Aspirateur (1) fonctionnant sur accumulateur, pouvant être tenu à la main, selon la revendication 9, **caractérisé en ce que** l'élément d'actionnement (20) est disposé dans la zone supérieure ou dans la zone de gauche de la tubulure d'aspiration (10) en regardant la tubulure d'aspiration (10) dans la direction du flux.

11. Aspirateur (1) fonctionnant sur accumulateur, pouvant être tenu à la main, selon la revendication 9 ou la revendication 10, **caractérisé en ce que** la tubulure d'aspiration (10) est disposée à mi-hauteur ou au-dessus du milieu du séparateur à force centrifuge (9) amovible.

12. Aspirateur (1) fonctionnant sur accumulateur, pouvant être tenu à la main, selon l'une des revendications 9 à 11, **caractérisé en ce que** le récipient de collecte de poussière (13) est disposé sous le dispositif de séparation (14) et comprend un fond (12), dans lequel le récipient de collecte de poussière (13) ne peut pas être vidé par une ouverture du fond (12) du séparateur à force centrifuge (9).

13. Aspirateur (1) fonctionnant sur accumulateur, pouvant être tenu à la main, selon l'une des revendications précédentes, **caractérisé en ce que** l'élément d'actionnement est prêt pour l'actionnement au moins dans l'état éteint de l'aspirateur (1) et/ou **en ce que** le séparateur à force centrifuge (9) libéré est amovible de l'aspirateur (1) par un mouvement de basculement de la tubulure d'aspiration (10) à rencontre de la direction de flux prévue de l'air d'aspiration.

14. Aspirateur (1) fonctionnant sur accumulateur, pouvant être tenu à la main, selon l'une des revendications précédentes, **caractérisé en ce que** le récipient de collecte de poussière (13) est disposé au-dessous du dispositif de séparation (14).
